# EUROPÄISCHE PATENTSCHRIFT

(11) **EP 0 339 027 B1**
(45) Veröffentlichungstag und Bekanntmachung des Hinweises auf die Patenterteilung: **21.11.1991**
(21) Anmeldenummer: 87907740.2
(22) Anmeldetag: 05.12.1987
(51) Int. Cl.: B24B 45/00

(54) **SPANNEINRICHTUNG ZUM LÖSBAREN BEFESTIGEN EINES WERKZEUGES, INSBESONDERE EINER SCHEIBE**
CLAMPING DEVICE FOR RELEASABLY HOLDING A TOOL, IN PARTICULAR A DISK
DISPOSITIF DE SERRAGE POUR LA FIXATION AMOVIBLE D'UN OUTIL, NOTAMMENT D'UN DISQUE ABRASIF

(30) Priorität: 24.12.1986 DE 3644441
(43) Veröffentlichungstag der Anmeldung: 02.11.1989
(73) Patentinhaber: ROBERT BOSCH GMBH, 70442 Stuttgart (DE)
(72) Erfinder: BORST, Erich, D-7022 Leinfelden-Echterdingen (DE)
(86) Internationale Anmeldenummer: DE8700560
(87) Internationale Veröffentlichungsnummer: WO8804976

(56) Entgegenhaltungen:
- CH-A- 449 931
- DE-A- 3 120 899
- FR-A- 1 260 181
- GB-A- 1 068 656
- US-A- 1 539 057
- US-A- 2 267 781
- US-A- 4 637 170

## Beschreibung

Die Erfindung geht aus von einer Spanneinrichtung zum lösbaren Befestigen eines Werkzeuges, insbesondere einer Scheibe, nach dem gattungsbildenden Oberbegriff des Hauptanspruchs. Spanneinrichtungen für insbesondere scheibenförmige Werkzeuge sind vor allem für tragbare Handwerkzeugmaschinen und hierbei insbesondere für Schleifmaschinen geeignet. Es ist eine Spanneinrichtung genannter Art bekannt (DE-PS 30 12 836), bei der der eine Flansch, der auf der zum Gehäuse der Handwerkzeugmaschine weisenden Seite des Werkzeuges angeordnet ist, relativ zur Spindel axial beweglich und als Mitnehmerscheibe ausgebildet ist. Dieser rückwärtige Stützflansch ist mit der Spindel drehmomentübertragend gekoppelt und axial an einer Schulter dieser in einer Endstellung abgestützt. Der andere, auf das Ende der Spindel aufschraubbare Flansch besteht aus einer Mutter mit einem im Querschnitt etwa hutförmigen separaten Spannelement, das axial über eine Schraubenfeder gegen den Flansch der Spannmutter abgestützt ist. Beim Aufschrauben und Festziehen dieser Spannmutter wird über die axial zusammengedrückte Feder das hutförmige Spannelement axial gegen das Werkzeug angedrückt und dadurch das Werkzeug gegen den spindelseitigen Flansch festgezogen, wobei die Stirnseite eines Zylinderansatzes der Spannmutter unmittelbar an einer zugewandten Axialseite des rückwärtigen Flansches zur Anlage kommt und beim weiteren Festziehen der Spannmutter dieser rückwärtige, spindelseitige Flansch zusammen mit der Spannmutter festgezogen wird, evtl. bis der rückwärtige Flansch an der Schulterfläche der Spindel axial zur Anlage kommt. Dadurch soll erreicht werden, bei einem Winkelschleifer die Schleifscheibe mit definiertem Anpreßdruck einzuspannen und diesen Anpreßdruck sicherzustellen. Diese Spanneinrichtung soll auch ein rasches und einfaches Auswechseln der Schleifscheibe ermöglichen und zugleich eine Überlastung der Handwerkzeugmaschine, insbesondere des Winkelschleifers, vermeiden. Wird nämlich das an der Schleifscheibe angreifende Drehmoment zu groß, bleibt die Schleifscheibe stehen, während der rückwärtige Flansch sowie die Spannmutter mit Spannglied eine Relativbewegung dazu ausführen. Mit dieser Spanneinrichtung wird dem Effekt entgegengewirkt, daß im Betrieb die Spannmutter sich von selbst weiter festzieht, was sonst das Lösen der Spannmutter beim Wechseln der Schleifscheibe erheblich erschwert. Dennoch ist hierbei ein Lösen der Spannmutter nur unter Zuhilfenahme eines besonderen Hilfswerkzeuges möglich, wobei je nach Ausbildung der Maschine die Spindel mit einem zweiten Hilfswerkzeug, z. B. Schraubenschlüssel, entsprechend gegengehalten werden muß.

### Vorteile der Erfindung

Bei der erfindungsgemäßen Spanneinrichtung mit den kennzeichnenden Merkmalen des Hauptanspruchs ergeben sich folgende Vorteile. Es wird ein Werkzeugwechsel ohne jegliches Hilfswerkzeug ermöglicht, der sich im übrigen schnell und sicher durchführen läßt. Die Spanneinrichtung ist aus dem beim bestimmungsgemäßen Gebrauch freiliegenden vorderen Bereich heraus und in den Bereich zwischen Werkzeug und Lagerflansch des Gehäuses verlegt, so daß einer etwaigen Beschädigungsgefahr, z. B. durch Scheuern am Werkstück, begegnet ist. Ferner ist die Spanneinrichtung einfach und robust im Aufbau sowie hinreichend gegen Verschmutzung von außen geschützt. Einem etwaigen Verschleiß an funktionswichtigen Teilen ist begegnet. Es ist eine einfache und leichte Zweihandbedienung erreicht. Die vordere Spannmutter ist unverändert in bekannter Weise übernommen, so daß hier auf genormte, kostengünstige Teile zurückgegriffen werden kann. Zugleich kann immer noch für besonders hartnäckige Fälle, z. B. bei festgerosteter Spannmutter, daran ein Schlüssel angesetzt und die Spannmutter mit diesem Hilfswerkzeug gelöst werden. Der Stützflansch hat mit der Spindel drehfesten Formschluß, so daß diesbezügliche Vorschriften erfüllt sind. Außerdem ist der Stützflansch unverlierbar angebracht, wodurch der Werkzeugwechsel noch erleichtert wird.

Durch die in den Unteransprüchen aufgeführten Merkmale sind vorteilhafte Weiterbildungen und Verbesserungen der im Hauptanspruch angegebenen Spanneinrichtung möglich.

Der vollständige Wortlaut der Ansprüche ist vorstehend allein zur Vermeidung unnötiger Wiederholungen nicht wiedergegeben, sondern statt dessen lediglich durch Nennung der Anspruchsnummer darauf Bezug genommen, wodurch jedoch alle diese Anspruchsmerkmale als an dieser Stelle ausdrücklich und erfindungswesentlich offenbart zu gelten haben. Alle in dieser Beschreibung erwähnten, sowie auch allein aus der Zeichnung entnehmbaren Merkmale sind weitere Bestandteile der Erfindung, auch wenn sie nicht besonders hervorgehoben und nicht in den Ansprüchen erwähnt sind.

### Zeichnung

Ausführungsbeispiele der Erfindung sind in den Zeichnungen dargestellt und in der nachfolgenden Beschreibung näher erläutert. Es zeigen:
Fig. 1 einen schematischen axialen Längsschnitt einer Spanneinrichtung als Teil eines Winkelschleifers mit eingespannter Schleifscheibe, gemäß einem ersten Ausführungsbeispiel,
Fig. 2 einen schematischen Schnitt entlang der Linie II - II in Fig. 1 einer Einzelheit der Spanneinrichtung,
Fig. 3 einen schematischen axialen Längsschnitt etwa entsprechend demjenigen in Fig. 1 einer Spanneinrichtung gemäß einem zweiten Ausführungsbeispiel,
Fig. 4 eine Seitenansicht der Einzelheit IV in Fig. 3, und zwar in Abwicklung.

### Beschreibung der Ausführungsbeispiele

In Fig. 1 ist schematisch der untere Teil einer z. B. als Winkelschleifer gestalteten, tragbaren Handwerkzeugmaschine gezeigt, die eine motorisch und über ein Getriebe angetriebene Spindel 10 aufweist, die im Gehäuse 11 am einen Ende mittels eines Nadellagers 12 und in axialem Abstand davon mittels eines Kugellagers 13 gelagert ist. Der Innenring des Kugellagers 13 ist auf einem Wellenbund 14 axial abgestützt. Am Ende ist die Spindel 10 mit einem Gewindeabsatz 15 versehen, der ein Außengewinde 16 trägt.

Die Spindel 10 dient zum Antrieb eines Werkzeuges 17, das z. B. aus der angedeuteten Schleifscheibe oder einer anderen Werkzeugscheibe, z. B. einer Topfscheibe, Bürste, einem Gummiteller od. dgl., besteht. Das Werkzeug 17 ist mittels einer Spanneinrichtung lösbar auf der Spindel 10 befestigt. Die Spanneinrichtung weist zwei Flansche 18 und 19 auf, zwischen denen das Werkzeug 17 axial festspannbar ist. Der eine Flansch 19 ist durch eine Spannmutter 20 gebildet, die einen Nabenteil 21 und ein durchgängiges Innengewinde 22 aufweist, mit dem die Spannmutter 20 auf das Außengewinde 16 aufgeschraubt ist. Auf der äußeren Umfangsfläche des Nabenteiles 21 ist beim Befestigen das Werkzeug 17 zentriert.

Der andere Flansch 18 bildet einen Gegenflansch. Er ist auf der Spindel 10 axial verschiebbar gehalten und dabei mit der Spindel 10 drehmomentübertragend gekoppelt. Hierzu dient eine Nut- und Federverbindung mit einer in der Spindel 10 formschlüssig aufgenommenen Scheibenfeder 23, die in eine axial durchgängige Nut 24 des Flansches 18 eingreift.

Auf der dem Werkzeug 17 abgewandten Axialseite des Flansches 18 ist auf der Spindel 10 relativ dazu beweglich ein Stützelement angeordnet, das aus einem Ringteil 25 besteht, der hier als Mutter 26 ausgebildet ist. Die Mutter 26 befindet sich in zumindest geringem axialen Abstand vom Flansch 18. Sie weist ein Innengewinde 27 auf, mit dem sie auf dem Gewinde eines Gewindeabsatzes 28 der Spindel 10 beweglich ist. Das Außengewinde des Gewindeabsatzes 28 und das Innengewinde 27 der Mutter 26 ist jeweils als rechtsgängiges Steilgewinde ausgebildet, dessen Steigungswinkel so groß gewählt ist, daß das Steilgewinde im sicheren Bereich der Selbsthemmung liegt.

Axial zwischen dem Flansch 18 und der Mutter 26 ist ein Axialkugellager 29 angeordnet, über das der Flansch 18 axial an der Mutter 26 abgestützt ist.

Zwischen dem Flansch 18 und der Mutter 26 ist eine Drehfeder 30 plaziert, die mit einem Schenkelende 31 am Flansch 18 und mit ihrem anderen Schenkelende 32 an der Mutter 26 angreift. Die Mutter 26 wird vom Drehmoment der Drehfeder 30 über das Steilgewinde des Gewindeabsatzes 28 der Spindel 10 gegen das Axialkugellager 29 gedrückt. Diese axiale Schraubkraft wird auf den Flansch 18 übertragen, dessen axialer Verschiebeweg in der der Mutter 26 abgewandten Richtung mittels eines Anschlages 33 in Form eines Sprengringes an der Spindel 10 begrenzt wird.

Eine Axialbewegung der Mutter 26 relativ zur Spindel 10 und in der Richtung, die dem Flansch 18 abgewandt ist, ist mittels des Wellenbundes 14 der Spindel 10 begrenzt.

Am Flansch 18 ist eine zylindrische Schutzhülse 34 befestigt, die sich axial über zumindest einen Bereich sowohl des Flansches 18 als auch der Mutter 26 erstreckt und dabei auf diesem Bereich den Flansch 18, die Mutter 26 und den axialen Zwischenbereich zwischen beiden schützend überdeckt. Die Schutzhülse 34 bietet den nicht gefaßten Kugeln des Axialkugellagers 29 die radiale Abstützung nach außen und dichtet gleichzeitig den bereich zwischen der Mutter 26 und dem Flansch 18 nach außen ab. Die Schutzhülse 34 übergreift die Mutter 26 axial mit Bewegungsspiel, so daß sie der Relativbewegung der Mutter 26 relativ zur Spindel 10 mit Flansch 18 nicht im Wege steht.

Auf der Axialseite der Mutter 26, die dem Flansch 18 abgewandt ist, sind außerdem zwei Dichtringe 35, 36 angeordnet, von denen der eine 35 an der Mutter 26 und der andere 36 an einem Teil des Lagerflansches 37 des Gehäuses 11 gehalten ist. Die beiden Dichtringe 35, 36 bilden zusammen ein Doppellabyrinth und schützen das Axialkugellager 29 und das Steilgewinde des Gewindeabsatzes 28 sowie das Innengewinde 27 der Mutter 26 vor Schmutz.

Der Mutter 26 ist eine von außen zugängliche und betätigbare Arretiereinrichtung 38 zugeordnet. Diese weist einen von einer Feder 39 belasteten und in die unwirksame Ausraststellung zurückgestellten Druckbolzen 40 auf, der in einer Führung 41 des Lagerflansches 37-bezogen auf die Spindel 10 radial- translatorisch verschiebbar gehalten und geführt ist. Der Druckbolzen 40 trägt am innen befindlichen Ende ein Arretierglied 42, das bei Betätigung der Arretiereinrichtung 38 die Mutter 26 gegen Drehung blockieren kann. Das Arretierglied 42 besteht hier aus einem etwa leistenartigen und am unteren Ende abgekröpften Finger 43. Dieser ist in einer Führung 44 gegen Kippen oder Drehen um die Achse des Druckbolzens 40 gesichert und geführt. Die Führung 44 ist z. B. durch zwei benachbarte Rippen 45, 46 des Gehäuses 11 gebildet. Den Rippen 45, 46 benachbarte Aussparungen 47, 48 sorgen dafür, daß die Translationsbewegung des Fingers 43, ausgelöst durch Verschiebung des Druckbolzens 40, nicht etwa durch Schmutz od. dgl. angelagerte Verunreinigungen blockiert wird.

Die Mutter 26 weist außen zumindest eine, zweckmäßigerweise mehrere in gleichen Umfangswinkelabständen voneinander angeordnete, Rastöffnungen 49, 50 auf, die nach außen und zum Finger 43 hin offen sind und den Abmessungen des Fingers 43 so angepaßt sind, daß der Finger 43 in die Rastöffnungen 49, 50 hineinpaßt, wenn der Druckbolzen 40 in Pfeilrichtung 51 von Hand eingedrückt wird.

Soll das Werkzeug 17 entfernt und gewechselt werden, so wird bei ausgeschaltetem Motor mit einer Hand der Druckbolzen 40 in Pfeilrichtung 51 von außen her bis auf Anschlag gedrückt und mit der anderen Hand am Werkzeug 17 angefaßt und dieses mitsamt der Spanneinrichtung einschließlich des Flanches 18, der Spindel 10 und der Mutter 26 solange gedreht, bis der Finger 43 in eine in seinen Bereich gelangende Rastöffnung 49 oder 50 einrastet, woraufhin die Mutter 26 bei dieser Drehung am Mitdrehen gehindert ist. Der Druckbolzen 40 wird dann in dieser eingerasteten Stellung von Hand gehalten. Gleichzeitig wird mit der anderen Hand am Werkzeug 17 ein Drehmoment entgegen dem Uhrzeigersinn ausgeübt. Dieses Drehmoment wird vom Werkzeug 17 über die Flansche 18, 19 auf die Spindel 10 und deren Gewindeabsatz 28 mit Steilgewinde übertragen. Wird nun das in dieser Weise von Hand ausgeübte Drehmoment größer als das Reibmoment im Steilgewinde einschließlich des Drehmoments der Drehfeder 30, so löst sich die Mutter 26 von ihrer Axialanlage am Axialkugellager 29 und verschiebt sich bei weiterer Drehung axial in einer dem Flansch 18 abgewandten Richtung bis hin zum Anschlag am Wellenbund 14. Dadurch wird das Axialkugellager 29 und mit ihm der Flansch 18 axial frei beweglich, so daß der zwischen beiden Flanschen 18 und 19 wirksame, das Werkzeug 17 festspannende Spanndruck abfällt und die Spannmutter 20 entspannt wird. Diese kann nun vollends von Hand vom Gewindeabsatz 15 abgeschraubt werden und hiernach das Werkzeug 17 ausgewechselt werden.

Das Lösemoment am Umfang des Werkzeuges 17 ist abhängig vom Steigungswinkel des Steilgewindes am Gewindeabsatz 28 und der Mutter 26. Je größer dieser Steigungswinkel ist, umso kleiner ist das Lösemoment. Der Steigungswinkel ist dabei so festgelegt, daß das Steilgewinde des Gewindeabsatzes 28 und das Innengewinde 27 der Mutter 26 im sicheren Bereich der Selbsthemmung liegt, und zwar unter Berücksichtigung des Drehmoments der Drehfeder 30, das dem Lösemoment entgegenwirkt.

Ist das Werkzeug 17 gegen ein anderes ausgewechselt worden und soll dieses gespannt werden, so wird wiederum in zuvor beschriebener Weise die Arretiereinrichtung 38 von Hand betätigt, so daß der Finger 43 in eine Rastöffnung 49, 50 der Mutter 26 eingreift. Mit der anderen Hand wird die Spannmutter 20 leicht angezogen und damit das neue Werkzeug 17 ebenfalls leicht festgezogen. Dies reicht aus, da beim nachfolgenden Einschalten des Motors sich das Werkzeug 17 im Betrieb dann von selbst festzieht.

Das zwischen der Mutter 26 und dem Flansch 18 angeordnete Axialkugellager 29 hat den Vorteil, daß die zwischen beiden vorhandene Stirnreibung damit zu einer rollenden Reibung reduziert wird und somit praktisch vernachlässigbar klein ist.

Die beschriebene Spanneinrichtung hat vielfältige Vorteile. Sie liegt im geschützten Bereich zwischen dem Werkzeug 17 und dem darüber verlaufenden Lagerflansch 37, wodurch die Gefahr einer etwaigen Beschädigung oder Beeinträchtigung beim bestimmungsgemäßen Gebrauch der Handwerkzeugmaschine gänzlich gebannt ist. Dabei ist mit einfachen Mitteln ein zuverlässiger Schutz gegen Schmutz, Staub und sonstige Verunreinigungen erzielt. Die Spanneinrichtung ist einfach und robust im Aufbau. Ein etwaiger Verschleiß an funktionswichtigen Teilen dieser ist auf ein Mindestmaß reduziert oder sogar völlig ausgeschaltet. Die Spanneinrichtung ist außerordentlich einfach, kostengünstig und schnell, sicher und leicht zu handhaben. Sie ermöglicht einen schnellen und sicheren Wechsel des Werkzeuges 17, ohne daß man hierzu etwaige zusätzliche besondere Werkzeuge benötigt. Es ist eine einfache und leichte Zweihandbedienung erreicht. Dabei wird die bei sonstigen. Maschinen vorhandene, genormte Spannmutter 20 unverändert beibehalten, ferner auch die Tatsache, daß der das Werkzeug 17 abstützende Flansch 18 mit der Spindel 10 einen drehfesten Formschluß hat. Damit wird entsprechenden diesbezüglichen Vorschriften entsprochen. Vorteilhaft ist außerdem, daß der Flansch 18 unverlierbar auf der Spindel 10 sitzt. Die Spanneinrichtung ist nicht auf Schleifscheiben als Werkzeug 17 beschränkt. Vielmehr können in gleicher Weise werkzeuglos auch sonstige Werkzeuge, z. B. Topfscheiben, Bürsten, Gummiteller od. dgl., gespannt werden.

Arretiereinrichtungen für die Spindel von Winkelschleifern sind an sich bekannt. Jedoch befinden sich diese bei bekannten Handwerkzeugmaschinen im Getrieberaum. Die erfindungsgemäße Ausbildung unterscheidet sich davon dadurch, daß die Arretiereinrichtung 38 statt dessen im Bereich des Lagerflansches 37 und des Kugellagers 13 angeordnet ist. Diese Verlegung der Spindelarretiereinrichtung hat den Vorteil, daß Abdichtprobleme entfallen, ferner am Tellerrad nötige Rastöffnungen für die formschlüssige Spindelarretierung entfallen, wodurch das Tellerrad wesentlich billiger wird, und auch die Gestaltung des Gehäuses 11 einfacher und kostengünstiger wird. Im übrigen ist die Beanspruchung der einzelnen Teile der Spindelarretierung wesentlich reduziert. Beim Lösen beträgt die Beanspruchung beispielsweise nur noch etwa 6 % derjenigen sonst bekannter Spindelarretiereinrichtungen. Dabei ist auch bei der erfindungsgemäßen Arretiereinrichtung 38 der Vorteil der seitlichen Anordnung des von auren zugänglichen Druckbolzens 40 beibehalten. Die Mutter 26 wird vor jedem Spannen des Werkzeuges 17 über die Arretiereinrichtung 38 zwangsläufig in die Ausgangslage zurückgebracht.

Bei dem in Fig. 3 und 4 gezeigten zweiten Ausführungsbeispiel sind für die Teile, die dem ersten Ausführungsbeispiel entsprechen, um 100 größere Bezugszeichen verwendet, so daß dadurch zur Vermeidung von Wiederholungen auf die Beschreibung des ersten Ausführungsbeispieles Bezug genommen ist.

Das zweite Ausführungsbeispiel unterscheidet sich vom ersten Ausführungsbeispiel dadurch, daß der Ringteil 125, der als Stützelement für den Flansch 118 dient, aus einer Scheibe 152 besteht, die relativ zur Spindel 110 verschiebbar und drehbar ist. Die Spindel 110 ist statt des Gewindeabsatzes 28 beim ersten Ausführungsbeispiel in diesem Bereich mit einer durchgängigen zylindrischen äußeren Umfangsfläche versehen.

Das beim ersten Ausführungsbeispiel zwischen dem Ringteil 25 und der Mutter 26 axial angeordnete Axialkugellager entfällt beim zweiten Ausführungsbeispiel. Statt dessen ist auf der Axialseite der Scheibe 152, die dem Flansch 118 abgewandt ist, ein schematisch angedeutetes Axialkugellager 153 angeordnet, an dem die Scheibe 152 mit der zugewandten Axialseite abgestützt ist. Das Axialkugellager 153 ist seinerseits am Wellenbund 114 der Spindel 110 abgestützt.

Die zylindrische Schutzhülse 134 ist hier fest an der Scheibe 152 angebracht. Sie überdeckt einen axialen Teil des Flansches 118, und dies mit Bewegungsspiel. Die Scheibe 152 und der Flansch 118 sind wie beim ersten Ausführungsbeispiel mittels der Drehfeder 130 gekoppelt.

Wie insbesondere aus Fig. 4 ersichtlich ist, weisen sowohl die Scheibe 152 als auch der Flansch 118 auf den axial einander zugewandten Stirnseiten z. B. drei in Umfangsrichtung in Abständen aufeinanderfolgende, linkssteigende Schrägflächen 152a bzw. 118a auf. Die Schrägflächen 152a, 118a sind axiale Keilflächen, mit denen der Flansch 118 und die Scheibe 152 axial aneinanderliegen, wie sich aus der Abwicklung gemäß Fig. 4 ergibt.

Der Keilwinkel α dieser Schrägflächen 152a, 118a ist dabei derart groß gewählt, daß er im sicheren Bereich der Selbsthemmung liegt.

Die Drehfeder 130, die sich wie beim ersten Ausführungsbeispiel mit einem Schenkelende 132 an der Scheibe 152 und mit ihrem anderen Schenkelende 131 am Flansch 118 abstützt, verdreht die Scheibe 152 und den Flansch 118 relativ zueinander so, daß beide Teile an den Schrägflächen 118a, 152a hochgleiten und dadurch axial auseinandergedrückt werden. Diese axiale Spreizbewegung wird in einer Richtung durch den Wellenbund 114 und in der anderen Richtung durch den Anschlag 133 in Form des Sprengringes der Spindel 110 begrenzt.

Soll das Werkzeug 117 entfernt und gewechselt werden, so wird zunächst so, wie beim ersten Ausführungsbeispiel beschrieben worden ist, mittels der Arretiereinrichtung 138, die genauso wie beim ersten Ausführungsbeispiel gestaltet ist, die Scheibe 152 drehblockiert. Wird sodann mit der anderen Hand das Werkzeug 117 im Gegenuhrzeigersinn gedreht, so wird dabei auch der Flansch 118 und die Spindel 110 mitgenommen. Die Drehung des Flansches 118 im Gegenuhrzeigersinn bewirkt, daß die Schrägflächen 118a des Flansches 118 keilabwärts den Schrägflächen 152a der drehblockierten Scheibe 152 gleiten , was zu einer entsprechenden axialen Entspannung führt, woraufhin die Spannmutter 120 locker wird und vollends leicht von Hand abgeschraubt werden kann. Die Gleitbewegung des Flansches 118 mit den Schrägflächen 118a keilabwärts den Schrägflächen 152a wird begrenzt durch an die Schrägflächen anschließende, axial gegeneinander gerichtete Arretierflächen 154 der Scheibe 152 und 155 des Flansches 118. Diese Arretierflächen 154, 155 bilden Nockenstufen.

Sobald beim Lösen des Werkzeuges 117 das Lösedrehmoment an der Spindel 110 auf Null reduziert ist, ist die Drehfeder 130 in der Lage, den Flansch 118 relativ zur Scheibe 152 zu Drehen, so daß die Schrägflächen 118a des Flansches 118 auf den Schrägflächen 152a der Scheibe 152 keilaufwärts gleiten, wodurch die beiden Teile 152, 118 axial wieder auseinandergedrückt werden. In der auseinandergedrückten Stellung wird das Werkzeug 117 gespannt.

Bei einem anderen, nicht gezeigten Ausführungsbeispiel befinden sich zwischen den Schrägflächen 118a, 152a Rollkörper, wodurch die Stirnreibung zwischen den Schrägflächen 118a, 152a noch reduziert wird.

## Patentansprüche

1. Spanneinrichtung zum lösbaren Befestigen eines Werkzeuges, insbesondere einer Scheibe, auf einer angetriebenen Spindel (10, 110), dadurch gekennzeichnet, daß das Werkzeug (17, 117) zwischen zwei Flanschen (18, 19; 118, 119) axial festspannbar ist, wobei ein Flansch (18; 118) auf der Spindel (10; 110) axial verschiebbar gehalten, mit der Spindel drehmomentübertragend gekoppelt und vom Spanndruck für das Werkzeug entlastbar ist, mittels eines ihn gegen axiales Verschieben auf der Spindel sichernden Stützelementes in Form eines Ringteiles (25; 125), der auf der dem Werkzeug (17; 117) abgewandten Seite des Flansches (18; 118) auf der Spindel (10; 110) relativ dazu beweglich gehalten ist und mittels einer Drehfeder (30; 130), von der ein Ende (32; 132) am Ringteil (25; 125) und das andere Ende (31; 131) am Flansch (18; 118) angreift, mit dem Flansch (18; 118) gekoppelt ist, und daß dem Ringteil (25; 125) eine von außen zugängliche und betätigbare Arretiereinrichtung (38; 138) zugeordnet ist, die ein Arretierglied (42; 142) aufweist, das bei Betätigung den Ringteil (25; 125) gegen Drehung blockiert und daß der Ringteil (25) aus einer Mutter (26) besteht, die ein rechtsgängiges Steilgewinde (27) aufweist und auf einen mit entsprechendem Steilgewinde versehenen Gewindeabsatz (28) der Spindel (10) aufgeschraubt ist.

2. Spanneinrichtung nach Anspruch 1, **dadurch gekennzeichnet**, daß der Steigungswinkel des Steilgetriebes (27, 28) derart groß gewählt ist, daß das Steilgewinde im sicheren Bereich der Selbsthemmung liegt.

3. Spanneinrichtung nach Anspruch 1 oder 2, **dadurch gekennzeichnet**, daß axial zwischen dem Flansch (18) und der Mutter (26) ein Axiallager, insbesondere ein Axialkugellager (29), angeordnet ist, über das der Flansch (18) an der Mutter (26) abgestützt ist.

4. Spanneirichtung nach Anspruch 1, **dadurch gekennzeichnet**, daß der Ringteil (25) als relativ zur Spindel (10) verschiebbare und drehbare Scheibe (52) ausgebildet ist, die mittels eines Axiallagers (153), insbesondere eines Axialkugellagers, auf der dem Flansch (18) abgewandten Axialseite an einem Bund (114) der Spindel (10) abgestützt ist.

5. Spanneinrichtung nach einem der Ansprüche 1 - 4, **dadurch gekennzeichnet**, daß der Flansch (18; 118) auf der Spindel (10; 110) axial verschiebbar und mittels einer Nut- und Federverbindung mit der Spindel (10; 110) drehmomentübertragend gekoppelt ist.

6. Spanneirichtung nach einem der Ansprüche 1 - 5, **dadurch gekennzeichnet**, daß der axiale Verschiebeweg des Flansches (18; 118) in der dem Ringteil (25; 125) abgewandten Richtung mittels eines Anschlages (33, 133), insbesondere eines Sprengringes, an der Spindel (10; 110) begrenzt ist.

7. Spanneinrichtung nach einem der Ansprüche 1 - 6, **dadurch gekennzeichnet**, daß die Axialbewegung des Ringteiles (25, 125) relativ zur Spindel (10; 110) und in der dem Flansch (18; 118) abgewandten Richtung mittels eines Anschlages an der Spindel (10; 110) begrenzt ist und daß der Anschlag vorzugsweise aus einem Sund (14; 114) der Spindel (10; 110) gebilde ist, dessen andere Axialseite als Anlage für ein die Spindel (10; 110) in einem Gehäuseflansch (37; 137) lagerndes kugellager (13; 113) ausgebildet ist.

8. Spanneinrichtung nach einem der Anspruche 1 - 7, **gekennzeichnet durch** eine zylindrische Schultzülse (34; 134), die sich axial über zumindest einen Bereich sowohl des Flansches (18; 118) als auch des Ringteiles (25; 125) erstreckt und auf diesem Bereich den Flansch (18; 118), den Ringteil (25; 125) und den axialen Zwischenbereich zwischen beiden schützend überdeckt.

9. Spanneinrichtung nach Anspruch 8, **dadurch gekennzeichnet**, daß die zylindrische Schutzhülse (34) am Flansch (18) befestigt ist und den Ringteil (25) mit Bewegungsspiel axial übergreift, oder umgekehrt.

10. Spanneinrichtung nach einem der Ansprüche 1 - 9, **dadurch gekennzeichnet**, daß auf der Axialseite des Ringteiles (25; 125), die dem Flansch (18; 118) abgewandt ist, zwei Doppellabyrinth bildende Dichtringe (35, 36) angeordnet sind.

11. Spanneinrichtung nach einem der Ansprüche 1 - 10, **dadurch gekennzeichnet**, daß die Arretiereinrichtung (38; 138) einen federbelasteten Druckbolzen (40) aufweist, der im Gehäuse (11, 37) translatorisch verschieber aufgenommen und geführt ist.

12. Spanneinrichtung nach Anspruch 11, **dadurch gekennzeichnet**, daß der Bolzen (40) am innen befindlichen Ende das Arretierglied (42; 142) trägt.

13. Spanneinrichtung nach Anspruch 23 **dadurch gekennzeichnet**, daß das Arretierglied (42; 142) aus einem Finger (43) gebildet ist und der Ringteil (25) mindestens eine nach außen und zum Finger (43) hin offene Rastöffnung (49, 50) aufweist, in die der Finger (43) bei Betätigung der Arretiereinrichtung (38; 138) formschlüssig sperrend eingreifen kann.

14. Spanneinrichtung nach Anspruch 13 **dadurch gekennzeichnet**, daß der Finger (43) in einer z. B. von zwei benachbarten Rippen (45, 46) gebildeten Führung (44) des Gehäuses (11, 37) gegen Drehung gesichert und geführt ist.

## Claims

1. Clamping device for releasably fixing a tool, in particular a disc, on a driven spindle (10, 110), characterised in that the tool (17, 117) can be clamped axially in position between two flanges (18, 19; 118, 119), in which arrangement one flange (18; 118) is held in an axially displaceable manner on the spindle (10; 110), is coupled to the spindle in such a way as to transmit torque and can be relieved of the clamping pressure for the tool by means of a supporting element which secures it against axial displacement on the spindle and is in the form of an annular part (25; 125) which, on the side of the flange (18; 118) remote from the tool (17; 117), is held on the spindle (10; 110) in such a way as to be moveable relative thereto and is coupled to the flange (18; 118) by means of a torsion spring (30; 130), of which one end (32; 132) acts on the annular part (25; 125) and the other end (31; 131) acts on the flange (18; 118), and in that a locking device (38; 138) accessible and actuable from outside is allocated to the annular part (25; 125), which locking device (38; 138) has a locking member (42; 142) which is blocked against rotation when the annular part (25; 125) is actuated, and in that the annular part (25) consists of a nut (26) which has a right-hand coarse thread (27) and is screwed onto a threaded step (28), provided with a corresponding coarse thread, of the spindle (10).

2. Clamping device according to Claim 1, characterised in that the lead angle of the coarse gearing [sic] (27, 28) is selected to be of such a size that the coarse thread lies in the safe self-locking range.

3. Clamping device according to Claim 1 or 2, characterised in that an axial bearing, in particular an axial ball bearing (29), is arranged axially between the flange (18) and the nut (26), via which axial ball bearing (29) the flange (18) is supported on the nut (26).

4. Clamping device according to Claim 1, characterised in that the annular part (25) [sic] is designed as a disc (52) [sic] which is displaceable and rotatable relative to the spindle (10) [sic] and, on the axial side remote from the flange (18) [sic], is supported on a collar (114) of the spindle (10) [sic] by means of an axial bearing (153), in particular an axial ball bearing.

5. Clamping device according to one of Claims 1 to 4, characterised in that the flange (18; 118) is axially displaceable on the spindle (10; 110) and is coupled by means of a slot-and-key joint to the spindle (10; 110) in such a way as to transmit torque.

6. Clamping device according to one of Claims 1 to 5, characterised in that the axial displacement travel of the flange (18; 118) in the direction away from the annular part (25; 125) is limited by means of a stop (33; 133), in particular a snap ring, on the spindle (10; 110).

7. Clamping device according to one of Claims 1 to 6, characterised in that the axial movement of the annular part (25; 125) relative to the spindle (10; 110) and in the direction away from the flange (18; 118) is limited by means of a stop on the spindle (10; 110), and in that the stop is preferably formed by a collar (14; 114) of the spindle (10; 110), the other axial side of which collar (14; 114) is designed as an abutment surface for a ball bearing (13; 113) mounting the spindle (10; 110) in a housing flange (37; 137).

8. Clamping device according to one of Claims 1 to 7, characterised by a cylindrical protective sleeve (34; 134) which extends axially over at least one area of both the flange (18; 118) and of the annular part (25; 125) and protectively covers in this area the flange (18; 118), the annular part (25; 125) and the axial intermediate area between the two.

9. Clamping device according to Claim 8, characterised in that the cylindrical protective sleeve (34) is fastened to the flange (18) and axially overlaps the annular part (25) with clearance of motion, or visa versa.

10. Clamping device according to one of Claims 1 to 9, characterised in that two sealing rings (35, 36) forming a double labyrinth are arranged on the axial side of the annular part (25; 125) which is remote from the flange (18; 118).

11. Clamping device according to one of Claims 1 to 10, characterised in that the locking device (38; 138) has a spring-loaded thrust bolt (40) which is accommodated and guided in the housing (11, 37) in such a way as to be displaceable in a translatory manner.

12. Clamping device according to Claim 11, characterised in that the bolt (40) carries the locking member (42; 142) at the end located on the inside.

13. Clamping device according to Claim 12, characterised in that the locking member (42; 142) is formed from a finger (43), and the annular part (25) has at least one catch opening (49, 50) which is open to the outside and towards the finger (43) and in which the finger (43) can engage in a positive-locking manner when the locking device (38; 138) is actuated.

14. Clamping device according to Claim 13, characterised in that the finger (43) is secured against rotation and guided in a guide (44) of the housing (11, 37), which guide (44) is formed, for example by two adjacent ribs (45, 46).

## Revendications

1. Dispositif de serrage pour la fixation amovible d'un outil, en particulier d'un disque abrasif, sur un arbre entraîné (10, 110), caractérisé en ce que l'outil (17, 117) peut être bloqué axialement entre deux brides (18, 19; 118, 119), avec une bride (18, 118) montée sur l'arbre (10, 110) avec possibilité de translation axiale, couplée avec l'arbre pour la transmission du couple de rotation et pouvant être libérée de la pression de serrage de l'outil, qui est couplée à la bride (18, 118) au moyen du déplacement axial opposé sur l'arbre d'un élément d'appui de sécurité sous la forme d'une pièce annulaire (25, 125) montée sur le côté de la bride (18, 118) faisant face à l'outil (17, 117) et mobile par rapport à l'axe (10, 110), et au moyen d'un ressort de torsion (30, 130) dont une extrémité (32, 132) appuie sur la pièce annulaire (25, 125) et l'autre extrémité (31, 131) sur la bride (18, 118), en ce que sur la pièce annulaire (25, 125) se trouve un dispositif d'arrêt (38, 138), accessible et manoeuvrable et l'extérieur, possédant un élément d'arrêt (42, 142) qui bloque contre la rotation par action de la pièce annulaire (25, 125), et en ce que la pièce annulaire (25) est constituée par un écrou (26) possédant un filetage à pas rapide tourné vers la droite et se vissant sur une pièce filetée correspondante au filetage à pas rapide de l'arbre 10.

2. Dispositif de serrage selon la revendication 1, caractérisé en ce que le pas du filetage à pas rapide (27, 28) est choisi suffisamment grand pour que le filetage soit dans la zone de sécurité de l'auto-freinage.

3. Dispositif de serrage selon la revendication 1 ou 2, caractérisé en ce qu'entre la bride (18) et l'écrou (26) est placé axialement un roulement axial, en particulier un roulement à billes (29), au moyen duquel la bride (18) est appuyée sur l'écrou (26).

4. Dispositif de serrage selon la revendication 1, caractérisé en ce que la pièce annulaire (25) est constituée par une rondelle (52), pouvant être animée d'un mouvement de translation et de rotation par rapport à l'arbre (10), et qui, au moyen d'un roulement axial (153), en particulier un roulement à billes, s'appuie par son côté axial faisant face à la bride (18) sur une collerette de l'arbre (10).

5. Dispositif de serrage selon l'une des revendications 1 à 4, caractérisé en ce que la bride (18, 118) est couplée axialement sur l'arbre (10, 110) avec possibilité de translation, et qu'il y a transmission du couple de rotation au moyen d'une liaison par rainure et ressort avec l'arbre (10, 110).

6. Dispositif de serrage selon l'une des revendications 1 à 5, caractérisé en ce que le mouvement axial de translation de la bride (18, 118) dans la direction de la pièce annulaire (25, 125) est limité par une butée (33, 133), en particulier une bague de serrage sur l'arbre (10, 110).

7. Dispositif de serrage, selon l'une des revendications 1 à 6, caractérisé en ce que le mouvement axial de la pièce annulaire (25, 125) par rapport à l'arbre (10, 110) et dans la direction de la bride (18, 118) est limité par une butée de l'arbre (10, 110) et en ce que la butée est constituée de préférence par une collerette (14, 114a) de l'arbre (10, 110), dont l'autre côté axial est conçu comme butée pour un roulement à billes (13, 113) de l'arbre, placé dans une bride (37, 137) du carter.

8. Dispositif de serrage selon l'une des revendications 1 à 7, caractérisé en ce qu'une douille cylindrique de protection (34, 134), qui s'étend axialement au moins sur une partie de la bride (18, 118) ainsi que de la pièce annulaire (25, 125) et qui, dans ce secteur, recouvre en les protégeant la bride (18, 118), la pièce annulaire (25, 125), et l'espace axial entre les deux.

9. Dispositif de serrage selon la revendication 8, caractérisé en ce que la douille cylindrique de protection (34) est fixée sur la bride (18) et empiète axialement sur la pièce annulaire (25) avec du jeu, ou l'inverse.

10. Dispositif de serrage, selon l'une des revendications 1 à 9, caractérisé en ce que sur le côté axial de la pièce annulaire (25, 125) faisant face à la bride (18, 118) sont disposés deux joints toriques d'étanchéité (35, 36) constituant un double labyrinthe.

11. Dispositif de serrage selon l'une des revendications 1 à 10, caractérisé en ce que le dispositif d'arrêt (38, 138) comporte un boulon de pression (40) chargé par ressort, mobile et guidable en translation dans le carter (11, 37).

12. Dispositif de serrage selon la revendication 11, caractérisé en ce que le boulon (40) porte un élément d'arrêt (42, 142) à l'extrémité, à l'intérieur.

13. Dispositif de serrage selon la revendication 12, caractérisé en ce que l'élément d'arrêt (42, 142) est constitué par un doigt (43) et que la pièce annulaire (25) comporte au moins, à l'intention du doigt (43), un orifice de repos tourné vers l'extérieur dans lequel le doigt (43) peut s'enclencher pour verrouillage sous l'action du dispositif d'arrêt (38, 138).

14. Dispositif de serrage selon la revendication 13, caractérisé en ce que le doigt (43) est maintenu contre la rotation et guidé par une glissière (44) du carter (11, 37), constituée par exemple par deux cannelures voisines (45, 46).
